# EUROPÄISCHE PATENTANMELDUNG

(11) **EP 2 894 009 A1**
(43) Veröffentlichungstag der Anmeldung: **15.07.2015**
(21) Anmeldenummer: 14150627.9
(22) Anmeldetag: 09.01.2014
(51) Int. Cl.: B25D 17/08

(54) **Handwerkzeugmaschine**

(71) Anmelder: HILTI Aktiengesellschaft, 9494 Schaan (LI)
(72) Erfinder: Pallmer, Pierre, 86859 Igling (DE); Hauptmann, Udo, 86899 Landsberg (DE)
(74) Vertreter: Hilti Aktiengesellschaft Corporate Intellectual Property

(57) **Zusammenfassung**

Der erfindungsgemäße Werkzeughalter für eine handgehaltene Werkzeugmaschine hat einen rohrförmigen Grundkörper (17), der einen zu einer Achse (10) koaxialen Aufnahmeraum (18) zum Aufnehmen eines Bohrers (4) aufweist. Ein oder mehrere Verriegelungskörper (20) liegen in seitlichen Öffnungen (21) des Grundkörpers (17) und ragen teilweise in den Aufnahmeraum (18) hinein. Eine Betätigungshülse (23) ist längs der Achse zwischen einer Grundstellung zum Arretieren der Verriegelungskörper (20) und einer Freigabestellung zum Freigeben einer radialen Bewegung der Verriegelungskörper (20) beweglich. Eine parallel zu der Achse (10) angeordnete Spannvorrichtung (30) ist zwischen der Betätigungshülse (23) und einem gegenüber dem Gehäuse (16) unbeweglichen Anschlag (31) eingespannt, um die Betätigungshülse (23) in der Grundstellung vorspannt zu halten. Die Spannvorrichtung (30) hat eine Schraubenfeder (24) und einen den Grundkörper (17) umfänglich umschließenden flexiblen Schlauch (32). Die Schraubenfeder (24) presst ein Ende des flexiblen Schlauchs (32) an die Betätigungshülse (23) und ein anderes Ende des flexiblen Schlauchs (32) an den Anschlag (31).

## Beschreibung

### GEBIET DER ERFINDUNG

Die vorliegende Erfindung betrifft einen Werkzeughalter für eine handgehaltene Werkzeugmaschine, wie beispielsweise aus der US 2011 049817 A bekannt.

### OFFENBARUNG DER ERFINDUNG

Der erfindungsgemäße Werkzeughalter für eine handgehaltene Werkzeugmaschine hat einen rohrförmigen Grundkörper, der einen zu einer Achse koaxialen Aufnahmeraum zum Aufnehmen eines Bohrers aufweist. Ein oder mehrere Verriegelungskörper liegen in seitlichen Öffnungen des Grundkörpers und ragen teilweise in den Aufnahmeraum hinein. Eine Betätigungshülse ist längs der Achse zwischen einer Grundstellung zum Arretieren der Verriegelungskörper und einer Freigabestellung zum Freigeben einer radialen Bewegung der Verriegelungskörper beweglich. Eine parallel zu der Achse angeordnete Spannvorrichtung ist zwischen der Betätigungshülse und einem gegenüber dem Gehäuse unbeweglichen Anschlag eingespannt, um die Betätigungshülse in die Grundstellung vorspannt zu halten. Die Spannvorrichtung hat eine Schraubenfeder und einen den Grundkörper umfänglich umschließenden flexiblen Schlauch. Die Schraubenfeder presst ein Ende des flexiblen Schlauchs an die Betätigungshülse und ein anderes Ende des flexiblen Schlauchs an den Anschlag. Die Spannvorrichtung dient zugleich als Abdichtung gegenüber Staub.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Bohrhammer
- Fig. 2: einen Werkzeughalter

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt als Beispiel einer meißelnden Handwerkzeugmaschine schematisch einen Kombihammer **1.** Der Kombihammer **1** hat einen Werkzeughalter **2,** in welchen ein Schaftende **3** eines Werkzeug, z.B. eines des Bohrers **4,** eingesetzt werden kann. Einen primären Antrieb des Kombihammers **1** bildet ein Motor **5,** welcher ein Schlagwerk **6** und eine Abtriebswelle **7** antreibt. Ein Anwender kann den Kombihammer **1** mittels eines Handgriffs **8** führen und mittels eines Systemschalters **9** den Kombihammer **1** in Betrieb nehmen. Im Betrieb dreht der Kombihammer **1** den Bohrer **4** kontinuierlich um eine Arbeitsachse **10** und kann dabei den Bohrer **4** in Schlagrichtung **11** längs der Arbeitsachse **10** in einen Untergrund schlagen. Das Schlagwerk **6** ist vorzugsweise ein motorgetriebenes pneumatisches Schlagwerk **6.** Ein Schläger **12** ist über eine Luftfeder **13** an einen von dem Motor **5** längs einer Arbeitsachse **10** hin- und herbewegten Kolben **14** angekoppelt. Der Schläger **12** schlägt unmittelbar oder mittelbar durch einen Döpper **15** auf das Schaftende **3.** Der Motor **5,** das Schlagwerk **6** sind in einem Gehäuse **16** angeordnet, an welchem der Handgriff **8** befestigt ist.

Der Werkzeughalter **2** ist im Detail in Fig. 2 in einem Längsschnitt dargestellt. Der Werkzeughalter **2** hat eine von der Abtriebswelle **7** angetriebene hohle Spindel **17** (Grundkörper) mit einem Aufnahmeraum **18** für das Werkzeug **4.** Der Bohrer **4** kann durch eine abtriebsseitige Öffnung **19** in Einsetzrichtung (entgegen der Schlagrichtung **11**) in den Aufnahmeraum **18** eingesetzt werden. Der Aufnahmeraum **18** ist vorzugsweise komplementär zu dem Schaftende **3,** z.B. zylindrisch ausgebildet.

Eine lösbare Verriegelung des mit Verriegelungsnuten versehenen Bohrers **4** in dem Aufnahmeraum **18** erfolgt mittels Verriegelungskörpern, hier beispielsweise mit Klinken **20.** Die Klinken **20** sind in Langlöcher **21** in einer Wand der hohlen Spindel **17** eingesetzt. Eine radiale Hemmung der Klinken **20** erfolgt durch einen Verriegelungsring **22,** an welchem radial von innen anliegend die Klinken **20** teilweise in den Aufnahmeraum **18** hineinragen. Der in den Aufnahmeraum **18** hineinragende Teil der Klinken **20** kann in die Verriegelungsnut des Bohrers **4** eingreifen. Eine federbelaste Betätigungshülse **23** hält die Klinken **20** innerhalb des Verriegelungsrings **22,** d.h. axial mit dem Verriegelungsring **22** überlappend. Zum Einsetzen und Entnehmen des Bohrers **4** kann der Anwender die Betätigungshülse **23** per Hand gegen die Schraubenfeder **24** verschieben, um die radiale Hemmung der Klinken **20** aufzuheben.

Die Betätigungshülse **23** hat einen hohlzylindrischen Griffbereich **25,** welchen der Anwender unmittelbar greifen kann. Der Griffbereich **25** überlappt längs der Arbeitsachse **10** mit einem ebenfalls weitgehend zylindrischen Halsabschnitt **26** des Außengehäuses des Kombihammers **1.** Der Halsabschnitt **26** liegt bei dem Kombihammer **1** in Schlagrichtung **11** vor der Betätigungshülse **23.** Die Betätigungshülse **23** kann entlang der Arbeitsachse 10 in Betätigungsrichtung **27** zu dem Halsabschnitt **26** verschoben werden. Eine Führung der Betätigungshülse **23** erfolgt beispielsweise durch die hohle Spindel **17.** Die Betätigungshülse **23** hat einen ringförmigen Fuß **28,** welcher auf der Spindel **17** aufliegt. Eine Führung der Betätigungshülse **23** durch den Halsabschnitt **26** ist vorzugsweise nicht vorgesehen. Die Betätigungshülse **23** und den Halsabschnitt **26** trennt ein radialer Spalt **29.**

Die Betätigungshülse **23** ist durch eine Spannvorrichtung **30** in der Grundstellung (in Fig. 2 abgebildet) gehalten. Die Spannvorrichtung **30** hat eine Schraubenfeder **24.** Die Schraubenfeder **24** stützt sich in Betätigungsrichtung **27** an einem ortsfesten Anschlag **31** in dem Gehäuse **16** und entgegen der Betätigungsrichtung **27** an der Betätigungshülse **23** ab. Vorzugsweise ist die Schraubenfeder **24** unter einer Vorspannung. Die Schraubenfeder **24** ist weitgehend koaxial zu der Arbeitsachse **10** angeordnet. Die Spannvorrichtung **30** hat einen Schlauch **32,** welcher die Schraubenfeder **24** ummantelt. Der Schlauch **32** ist beispielsweise eine Folie aus Polyethylen, Polypropylen oder einem anderen bei Raumtemperatur weichen Kunststoff. Der Schlauch **32** wird durch die Schraubenfeder **24** aufgespannt und liegt entsprechend an dem Gehäuse **16** und der Betätigungshülse **23** an. Die Spannvorrichtung **30** kann an den Stirnseiten jeweils mit einem Dichtring 33 versehen sein. Der Schlauch **32** kann eine geflochtene oder gewebte Textilie aufweisen.

## Patentansprüche

1. Werkzeughalter für eine handgehaltene Werkzeugmaschine mit
einem rohrförmigen Grundkörper (17), der einen zu einer Achse (10) koaxialen Aufnahmeraum (18) zum Aufnehmen eines Bohrers (4) aufweist,
ein oder mehreren Verriegelungskörper (20), die in seitlichen Öffnungen (21) des Grundkörpers (17) liegend teilweise in den Aufnahmeraum (18) hineinragen,
einer Betätigungshülse (23), welche längs der Achse zwischen einer Grundstellung zum Arretieren der Verriegelungskörper (20) und einer Freigabestellung zum Freigeben einer radialen Bewegung der Verriegelungskörper (20) beweglich ist,
einer parallel zu der Achse (10) angeordnete Spannvorrichtung (30), welche eingespannt zwischen der Betätigungshülse (23) und einem gegenüber dem Grundkörper (17) axial unbeweglichen Anschlag (31) die Betätigungshülse (23) in die Grundstellung vorspannt, **dadurch gekennzeichnet, dass**
die Spannvorrichtung (30) eine Schraubenfeder (24) und einen den Grundkörper (17) umfänglich umschließenden flexiblen Schlauch (32) beinhaltet, wobei die Schraubenfeder (24) ein Ende des flexiblen Schlauchs (32) an die Betätigungshülse (23) und ein anderes Ende des flexiblen Schlauchs (32) an den Anschlag (31) anpresst.

2. Werkzeughalter nach Anspruch 1, **dadurch gekennzeichnet, dass** der Schlauch (32) aus einer Kunststofffolie oder einer Textilie besteht.

3. Werkzeughalter nach Anspruch 1 oder 2, **dadurch gekennzeichnet, dass** die Schraubenfeder (24) in dem Schlauch (32) angeordnet ist.

4. Werkzeughalter (2) nach einem der vorhergehenden Ansprüche, **dadurch gekennzeichnet, dass** die Spannvorrichtung (30) an den Stirnenden jeweils einen Dichtring (33) aufweist.
